# EUROPÄISCHE PATENTSCHRIFT

(11) **EP 0 477 256 B1**
(45) Veröffentlichungstag und Bekanntmachung des Hinweises auf die Patenterteilung: **25.08.1993**
(21) Anmeldenummer: 90909647.1
(22) Anmeldetag: 12.06.1990
(51) Int. Cl.: F02B 57/08, F01B 13/06

(54) **KOLBENMASCHINE**
PISTON ENGINE
MACHINE A PISTON

(30) Priorität: 12.06.1989 DE 3919168; 27.09.1989 DE 3932179; 23.11.1989 DE 3938793
(43) Veröffentlichungstag der Anmeldung: 01.04.1992
(73) Patentinhaber: Gail, Josef, D-86551 Aichach-Unterwittelsbach (DE)
(72) Erfinder: Gail, Josef, D-86551 Aichach-Unterwittelsbach (DE)
(74) Vertreter: Liska, Horst, Dr.-Ing.
(86) Internationale Anmeldenummer: EP9000924
(87) Internationale Veröffentlichungsnummer: WO9015918

(56) Entgegenhaltungen:
- EP-A- 25 071
- WO-A-88/08483
- DE-A- 3 619 612
- GB-A- 1 052 001

## Beschreibung

Die Erfindung betrifft eine Kolbenmaschine, insbesondere eine Kolben-Brennkraftmaschine.

Aus der deutschen Offenlegungsschrift 25 02 709 ist eine Kolben-Brennkraftmaschine mit einem Zylinderläufer bekannt, der in einem die Maschinenbasis bildenden Gehäuse um eine Drehachse drehbar gelagert ist. Der Zylinderläufer enthält vier Zylinder, die um 90° gegeneinander winkelversetzt um die Drehachse des Zylinderläufers paarweise koaxial mit senkrecht zur Drehachse verlaufender Zylinderachse angeordnet sind. In den Zylindern sind Kolben verschiebbar angeordnet, die wiederum paarweise durch Kolbenstangen starr miteinander verbunden sind. Gleichachsig zum Zylinderläufer ist in dem Gehäuse eine Kurbelwelle gelagert, deren Kurbelarm drehbare Exzenterscheiben trägt, die ihrerseits in Lageröffnungen der Kolbenstangen drehbar gelagert sind. Die Exzentrizität der Exzenterscheiben ist gleich der Exzentrizität des Kurbelarms der Kurbelwelle gewählt.

Bei Rotation des Zylinderläufers und der Kurbelwelle bewegen sich die Kolbenpaare auf einer geradlinigen Bahn durch die Drehachse des Zylinderläufers. Brennkraftmaschinen dieses Typs haben vergleichsweise niedrige Kolbengeschwindigkeiten bei niedriger Drehzahl des Zylinderläufers und haben hohe Leistung bei vergleichsweise kleinem Bauvolumen. Sie haben darüberhinaus nur geringe Unwucht.

Bei der vorstehend erläuterten Brennkraftmaschine muß der Zylinderläufer mit einer Drehzahl rotieren, die gleich der halben Kurbelwellendrehzahl ist. Der Zylinderläufer ist hierzu über ein Planetengetriebe mit der Kurbelwelle drehfest gekuppelt. Das Planetengetriebe hat ein auf der Kurbelwelle sitzendes Sonnenrad mit vergleichsweise geringem Durchmesser, das das gesamte Reaktionsmoment des Zylinderläufers aufnehmen muß und dementsprechend groß bemessen sein muß. Es hat sich gezeigt, daß das Planetengetriebe bei ausreichender Dimensionierung einen beachtlichen Teil des Bauvolumens der Brennkraftmaschine einnimmt.

Bei einer Brennkraftmaschine des vorstehend erläuterten bekannten Typs entspricht der Kolbenhub dem Vierfachen der Exzentrizität der Exzenterscheiben bzw. des Kurbelarms der Kurbelwelle. Da der Kolbenhub aus brenntechnischen und konstruktiven Gründen nicht beliebig groß gemacht werden kann, sind der Exzentrizität der Exzenterscheiben bzw. des Kurbelarms konstruktive Grenzen gesetzt, die nicht überschritten werden können. Andererseits benötigt auch die doppelte Lagerung der Exzenterscheibe am Kurbelarm einerseits und an der Kolbenstange andererseits gewissen Bauraum, der in erster Linie nur durch Schwächung des Kurbelzapfendurchmessers bereitgestellt werden kann. Die Schwächung des Kurbelzapfens begrenzt jedoch die von der Brennkraftmaschine maximal erzeugbare Leistung.

Aus der DE-OS 25 36 739 ist eine ähnliche Brennkraftmaschine mit Zylinderläufer und zwei um 90° um die Drehachse des Zylinderläufers herum winkelversetzten Zylinderpaaren bekannt, die sich von der Brennkraftmaschine der DE-OS 25 02 709 in erster Linie dadurch unterscheidet, daß die Kurbelwelle nicht gleichachsig, sondern achsparallel exzentrisch zur Drehachse des Zylinderläufers angeordnet ist. Auch bei dieser Brennkraftmaschine wird der Zylinderläufer über ein Zahnradgetriebe von der Kurbelwelle aus zwangsangetrieben, so daß sich die vorstehenden konstruktiven Nachteile ergeben.

Aus MTZ 30 (1969) 4, Seiten 142 bis 144 ist es bekannt, eine Brennkraftmaschine des vorstehend erläuterten Typs nicht nur mit zwei Zylinderpaaren, sondern als 6-Zylindermotor aufzubauen. Aber auch bei dieser Brennkraftmaschine ist der Zylinderläufer über ein Planetengetriebe mit der Kurbelwelle gekuppelt, und die Kolbenstangen der einzelnen Kolben sind über Exzenterscheiben an der Kurbelwelle geführt,.die sowohl am Kurbelarm der Kurbelwelle als auch in der Kolbenstange drehbar gelagert sind. Auch hier ergeben sich die vorstehenden Nachteile.

Eine Brennkraftmaschine mit drei um 120° gegeneinander versetzten Zylinderpaaren in einem gemeinsamen Zylinderläufer ist aus dem US-Patent 3 665 811 bekannt. Die Zylinderachsen liegen in einer gemeinsamen Ebene senkrecht zur Drehachse des Zylinderläufers, und die in den Zylinderpaaren verschiebbaren Kolbenpaare sind über Kolbenstangen starr miteinander verbunden. Die Kolbenstangen der drei Kolbenpaare sind über Exzenterlager mit einer gemeinsamen Kurbelwelle verbunden, deren Achse mit einer vorbestimmten Exzentrizität gegen die Achse des Zylinderläufers achsparallel versetzt ist. Die Exzenterlager sind um 120° um die Kurbelwellenachse gegeneinander winkelversetzt und umfassen jeweils relativ zur Kurbelwelle feststehende Exzenterkreisscheiben, die in Lageröffnungen der Kolbenstangen mittels Gleitlager geführt sind. An die Kurbelwelle der Brennkraftmaschine ist ein Verdichter gleicher Bauart angekuppelt, der die Brennkraftmaschine lädt.

Bei der aus dem US-Patent 3 665 811 bekannten Brennkraftmaschine kann sich jedes Kolbenpaar selbst dann relativ zu der durch sein Exzenterlager definierten Exzenterachse drehfest an dem Zylinder abstützen, wenn die Exzenterachse mit der Drehachse des Zylinderläufers momentan zusammenfällt. Die Abstützung erfolgt ausschließlich über die beiden anderen Kolbenpaare, ohne daß der Zylinderläufer zusätzlich über ein Zahnradgetriebe oder dergleichen mit der Kurbelwelle drehmomentfest gekuppelt sein müßte. Eine Kolbenmaschine dieses Typs hat damit den Vorteil, daß jedes der drei Kolbenpaare in jeder der Winkelstellungen des Zylinderläufers stabil an der Kurbelwelle geführt ist. Dies mindert Drehresonanzen, wie sie bei vorstehend erläuterten Brennkraftmaschinen mit Zylinderläufer und doppelt gelagerten Ausgleichsexzentern der Kurbelwelle auftreten können.

Wenngleich eine Kolbenmaschine dieses Typs bereits kleinere Abmessungen hat als eingangs erläuterte Kolbenmaschinen mit doppelt gelagerten Exzenterscheiben, so ergeben sich doch vielfach noch zu große Abmessungen, insbesondere wenn die Kolbenmaschine für höhere Leistungen bemessen werden soll. Für höhere Leistungen ist es wünschenswert, daß einerseits die axialen Abmessungen der Kurbelwelle möglichst klein gehalten werden, um auf die Kurbelwelle wirkende Kippmomente klein halten zu können. Andererseits muß ein hinreichend großer Lagerkreisdurchmesser und eine ausreichend große Querschnittsfläche der Kurbelwelle vorgesehen werden, um den bei größeren Leistungen auf die Kurbelwelle wirkenden Kräften Rechnung tragen zu können. Bei der aus dem US-Patent 3 665 811 bekannten Kolbenmaschine ist der Radius der Exzenterkreisscheiben kleiner als die Exzentrizität der Kurbelwelle, d.h. kleiner als der Abstand der Exzenterdrehachsen von der Kurbelwellendrehachse. Dies führt dazu, daß die axiale Baulänge der Brennkraftmaschine durch Kurbelwangen, die die Exzenterkreisscheiben miteinander verbinden, vergrößert wird. Der vergleichsweise kleine Lagerkreisradius der Exzenterkreisscheiben in Verbindung mit der stark gekröpften Anordnung der Kolbenstangen begrenzt die bei der bekannten Brennkraftmaschine erreichbare Leistung.

Es ist Aufgabe der Erfindung, eine Kolbenmaschine des vorstehend erläuterten Typs mit jeweils drei um 120° gegeneinander versetzten Zylinderpaaren so zu verbessern, daß sie bei vergleichsweise kleinen Abmessungen für höhere Leistung bemessen werden kann.

Eine Kolbenmaschine gemäß der Erfindung, bei der es sich insbesondere um eine Kolben-Brennkraftmaschine handelt, umfaßt ähnlich der aus dem US-Patent 3 665 811 bekannten Maschine eine Maschinenbasis und einen um eine erste Drehachse drehbar an der Maschinenbasis gelagerten Zylinderläufer, welcher wenigstens eine Gruppe von drei um die erste Drehachse herum gegeneinander um 120° winkelversetzte Zylinderpaare aufweist, deren die Paare bildenden Zylinder auf gegenüberliegenden Seiten der ersten Drehachse mit gleicher, zur ersten Drehachse senkrechter Zylinderachse angeordnet sind. In den Zylindern sind Kolben verschiebbar angeordnet, von denen die den Zylinderpaaren zugeordneten Kolben paarweise durch Kolbenstangen starr miteinander verbunden sind. An der Maschinenbasis ist um eine zweite, zur ersten Drehachse um eine vorbestimmte Exzentrizität achsparallel versetzte Drehachse drehbar eine Kurbelwelle gelagert, an der die Kolbenstangen der Kolbenpaare mittels Exzenterlager geführt sind. Die Exzenterlager sind ihrerseits gegeneinander um 120° um die zweite Drehachse herum winkelversetzt und definieren relativ zur Kurbelwelle feststehende dritte Drehachsen, von denen jede ebenfalls um die vorbestimmte Exzentrizität achsparallel gegen die zweite Drehachse versetzt ist. Die Exzenterlager weisen fest mit der Kurbelwelle verbundene Exzenterkreisscheiben auf, deren Scheibenachsen die dritten Drehachsen definieren und die drehbar in Lageröffnungen der Kolbenstangen sitzen. Der Zylinderläufer ist damit ausschließlich über die Kolbenstangen drehmomentfest mit der Kurbelwelle gekuppelt.

Im Unterschied zu der aus dem US-Patent 3 665 811 bekannten Kolbenmaschine ist erfindungsgemäß der Lagerkreisdurchmesser der Exzenterkreisscheiben einerseits größer gewählt als die vorbestimmte Exzentrizität und das Verhältnis der Lagerkreisradius der Exzenterkreisscheiben zur vorbestimmten Exzentrizität ist kleiner als 4 gewählt.

Bei einer solchen Bemessung erübrigen sich die bei der bekannten Kolbenmaschine erforderlichen Kurbelwangen beiderseits der Exzenterkreisscheiben, wodurch die axiale Baulänge der Kurbelwelle kleingehalten werden kann. Die Exzenterkreisscheiben können im wesentlichen unmittelbar axial aufeinanderfolgen, wobei der Materialquerschnitt im radialen Überlappungsbereich der Exzenterkreisscheiben auch für die Übertragung großer Radialkräfte hinreichend bemessen werden kann.

Um vergleichsweise hohe Kolbenkräfte aufnehmen zu können, wird ein möglichst großer Lagerkreisdurchmesser der Exzenterkreisscheiben angestrebt. Überraschenderweise hat sich gezeigt, daß die Kolbenmaschine bei Drehantrieb des Zylinderläufers, beispielsweise aufgrund des Schwungmoments des rotierenden Zylinderläufers, selbsthemmend blockiert, wenn der Lagerkreisdurchmesser über bestimmte Grenzwerte hinaus vergrößert wird. Aufgrund der Kniehebelwirkung der in den Lageröffnungen der Kolbenstangen geführten Exzenterkreisscheiben hat jedes der Kolbenpaare bei Antriebsbelastung durch den Zylinderläufer einen Zylinderläufer-Winkelbereich, in welchem Selbsthemmung eintreten würde, wenn es nicht durch die Zwangsführung der beiden anderen Kolbenpaare nachgeführt würde. Der Lagerkreisdurchmesser der Exzenterkreisscheiben ist deshalb erfindungsgemäß so klein bemessen, daß der Selbsthemmungswinkelbereich jedes einzelnen Kolbenpaars, bezogen auf die Zylinderläuferdrehung, jeweils kleiner ist als 60°. Die Wahl der Abmessungen hängt hierbei von den Reibungskoeffizienten des Exzenterlagers und des Kolbens im Zylinder sowie von der Exzentrizität des Exzenterlagers ab. Im Rahmen der Erfindung wird damit bewußt die Selbsthemmung jeweils eines einzelnen Kolbenpaars in Kauf genommen und durch Dimensionierung der Abmessungen des Exzenterlagers sichergestellt, daß sich die Selbsthemmungs-Winkelbereiche zweier Kolbenpaare nicht überlappen können, was zu einer vollständigen Selbsthemmung der Kolbenmaschine führen würde. Die Selbsthemmung wird erfindungsgemäß vermieden, wenn das Verhältnis des Lagerkreisradius der Exzenterkreisscheiben zu deren Exzentrizität kleiner als 4 und vorzugsweise kleiner als 3, gewählt ist.

Um die Lagerreibung der Exzenterlager klein halten zu können, sind die zweckmäßigerweise als Nadellager ausgebildet. Das Nadellager der mittleren Exzenterscheibe und damit auch die mittlere Kolbenstange kann aufgrund der geringen axialen Abmessung der Kurbelwelle ungeteilt über die äußeren Exzenterkreisscheiben hinweg aufgezogen werden. In einer bevorzugten Ausgestaltung sind die Laufbahnen unmittelbar durch die in Umfangsrichtung ungeteilte Lageröffnung und durch den Umfang der Exzenterkreisscheibe gebildet.

Bei Verwendung als Brennkraftmaschine werden die Zylinder nacheinander im Bereich ihres radial äußeren Totpunkts mit Kraftstoff-Luft-Gemisch geladen, das, zumindest was den Frischluftanteil betrifft, bevorzugt über einen vorgeschalteten Verdichter verdichtet wird. Es hat sich hierbei herausgestellt, daß der Brennraum besser mit vorverdichtetem Gemisch gefüllt werden kann, wenn in der radial äußeren Totpunktstellung des Kolbens ein geringes Totraumvolumen in Kauf genommen wird und die Gaseinlaßöffnung, über die das vorverdichtete Gemisch zuführt wird, so angeordnet ist, daß das Totraumvolumen mit Gemisch beschickbar ist, noch bevor der Kolben die radial äußere Totpunktstellung erreicht. Das Totraumvolumen kann durch ein radiales Übermaß des Zylinders bereitgestellt werden. Die Vergrößerung der radialen Abmessungen des Zylinderläufers läßt sich aber vermeiden, wenn im Dach des Kolbens statt dessen wenigstens eine Mulde vorgesehen ist.

Zur Vorverdichtung der Frischluft kann ein von einer Abgasturbine angetriebener Verdichter vorgesehen sein. Eine solche Abgasturbine benötigt einen vergleichsweise hohen Ausgangsdruck der Abgase für einen wirtschaftlichen Betrieb und behindert damit den Ladungswechsel. Der Ladungswechsel läßt sich verbessern, wenn, wie in einer bevorzugten Ausgestaltung der Erfindung vorgesehen ist, die im Gehäuse vorgesehene Gasauslaßöffnung in zwei in Umfangsrichtung aufeinanderfolgende, voneinander getrennte Auslässe unterteilt ist, von denen der bei der Zylinderläuferdrehung zuerst beschickte Auslaß mit der Abgasturbine verbunden ist. Die Abgasturbine wird zweckmäßigerweise im Drehbereich anschließend an die radial innere Totpunktstellung des Kolbens von den mit hohem Druck ausströmenden Abgasen angetrieben. Nachdem sich die Abgase teilweise entspannt haben, werden sie im Verlauf der weiteren Zylinderläuferdrehung über den nachfolgenden Auslaß bei vergleichsweise kleinem Gegendruck ausgeschoben. Ein Wandbereich des Gehäuses zwischen den beiden Auslässen, der breiter ist als die Zylinderöffnung am Umfang des Zylinderläufers, verhindert einen direkten Nebenschluß der Abgase zwischen den beiden Auslässen.

Gemäß einer bevorzugten weiteren Ausgestaltung der Erfindung sind die Zylinder des Zylinderläufers zur Bildung von je zwei durch den Kolben voneinander getrennten Kammern radial beiderseits des Kolbens abgeschlossen. Den radial inneren Kammern und den radial äußeren Kammern sind jeweils gesonderte Gaseinlaßöffnungen und gesonderte Gasauslaßöffnungen zugeordnet. Durch diese Maßnahme läßt sich das Arbeitsvolumen der Kolbenmaschine ohne Vergrößerung der Bauabmessungen beträchtlich erhöhen. Die radial inneren Kammern lassen sich als Arbeitsräume eines Verdichters ausnutzen, der die radial äußeren Kammern mit vorverdichtetem Gas lädt. Die radial äußeren Kammern können zur Bildung eines Doppelkompressors ebenfalls als Verdichter-Arbeitsräume ausgebildet sein oder aber die Brennräume einer Brennkraftmaschine bilden. Beide Varianten zeichnen sich durch hohe Leistung bei geringem Bauvolumen aus.

Die Kolben können Kreisquerschnitt haben, sind aber vorzugsweise in Umfangsrichtung des Zylinderläufers schmäler als in dessen Axialrichtung. Auf diese Weise läßt sich der für die Unterbringung der Zylinder im Zylinderläufer verfügbare Querschnitt besser ausnutzen, so daß, ohne Durchmesservergrößerung des Zylinderläufers der Hubraum erhöht werden kann. Die Kolben können Rechteckquerschnitt haben oder aber halbzylindrische Schmalseiten, die sich an die im übrigen ebenen Breitseiten des Kolbens anschliessen. Beide Varianten haben den Vorteil, daß sie mit Hilfe segmentierter, d.h. aus mehreren Abschnitten gebildeten Dichtleisten zum Zylinder hin abgedichtet werden können. Bei rechteckigem Kolbenquerschnitt überlappen sich die Dichtleisten zweckmäßigerweise am Übergang der Breitseiten in die Schmalseiten. Bei halbzylindrisch geformten Schmalseiten werden vorzugsweise U-förmige Dichtleisten benutzt, die die Schmalseiten zwischen ihren Schenkeln einschließen. Sich überlappende Dichtleisten können im vorliegenden fall eingesetzt werden, da aufgrund der Bauweise der Kolbenmaschine in den Brennräumen keine hohen Druckspitzen entstehen. Andererseits wird als Kolbenmaterial zweckmäßigerweise Keramik eingesetzt, um so für eine Verbesserung des Wirkungsgrads bei sehr hohen Brenngastemperaturen arbeiten zu können.

Die Zylinder sind zweckmäßigerweise zum Umfang des Zylinderläufers hin offen und werden von einem den Umfang des Zylinderläufers eng umschließenden Gehäuse nach außen abgeschlossen. Ein zwischen der Umfangswand des Gehäuses und der Umfangsfläche des Zylinderläufers verbleibender Ringspalt läßt sich ausgleichen, wenn sowohl die Umfangsfläche des Zylinderläufers als auch die Innenfläche der den Zylinderläufer umschließenden Umfangswand des Gehäuses geringfügig konisch ist und die Umfangswand axial verstellbar ist.

Die Brennräume der Zylinder können nachfolgend an die radial äußere Totpunktstellung der Kolben mit vorverdichtetem Gemisch gefüllt und innerhalb der Brennräume im Winkelabstand von der radial äußeren Totpunktstellung gezündet werden. Dies hat den Vorteil, daß Druckspitzen im Winkelabstand von der radial äußeren Totpunktstellung erzeugt werden, was die Belastung der Kurbelwelle mindert. Alternativ kann aber auch eine feststehend in dem Gehäuse angeordnete Brennkammer vorgesehen sein, in der vorverdichtetes Brennstoff-Luft-Gemisch außerhalb der Zylinder fremdgezündet wird, um dann erst über die Gaseinlaßöffnung in den Zylinder eingeführt zu werden. Zweckmäßigerweise wird die Frischluft über ein Rückschlagventil in die Brennkammer eingeführt, um den Verdichter vom Brenndruck der gezündeten Brenngase zu entlasten. Auch hier werden die gezündeten Brenngase zweckmäßigerweise im Winkelabstand von der radial äußeren Totpunktstellung dem Zylinder zugeführt.

Der Wirkungsgrad einer derartigen Brennkraftmaschinen-Verdichter-Einheit läßt sich erhöhen, insbesondere, wenn es sich um eine Brennkraftmaschine mit äußerer Verbrennung handelt, wenn die Gasauslaßöffnung der Brennkraftmaschine mit einem Wärmetauscher verbunden ist, der die im Gaszuleitungsweg vom Verdichter zur Gaseinlaßöffnung strömende, verdichtete Frischluft bzw. das verdichtete Brennstoff-Frischluftgemisch erwärmt. Zweckmäßigerweise bildet der Wärmetauscher einen Wandteil des Gehäuses im Bereich der Gasauslaßöffnung. Auf diese Weise läßt sich der vergleichsweise große Gasauslaßwinkel der Brennkraftmaschine für eine effiziente Wärmerückgewinnung nutzen.

In einer bevorzugten Ausgestaltung hat der Wärmetauscher einen Tauscherkörper mit an die Gasauslaßöffnung anschließenden, etwa radial zur ersten Drehachse verlaufenden ersten Kanälen und mit im wesentlichen in Tangentialrichtung des Zylinderläufers verlaufenden, vom Verdichter zur Gaseinlaßöffnung führenden zweiten Kanälen. Der zweckmäßigerweise unmittelbar an dem Gehäuse angeflanschte Wärmetauscher nutzt die Abgase ohne wesentliche Querschnittsverengung und Strömungsverluste, so daß die Abgase nachfolgend noch für den Betrieb einer den Verdichter treibenden Abgasturbine ausgenutzt werden können.

Eine weitere Ausgestaltung der Erfindung betrifft die Ableitung der in dem Zylinderläufer erzeugten Wärme. Der Zylinderläufer hat zu diesem Zweck an wenigstens einer seiner Seitenwände ringförmige, zueinander koaxiale Kühlrippen, zwischen die komplementäre, von der gegenüberliegenden Seitenfläche des Gehäuses abstehende, ringförmige Kühlrippen des Gehäuses greifen. Die Kühlrippen bilden durch ihre vergrößerte Oberfläche ein die Wärme vom Zylinderläufer auf den Motorblock übertragendes Labyrinth. Das Labyrinth ist zweckmäßigerweise an den Schmierölkreislauf der Brennkraftmaschine angeschlossen, um die Kühlleistung zu erhöhen. Das Gehäuse kann in üblicher Weise luft- oder wassergekühlt sein und damit auch zugleich die Kühlung des durch das Labyrinth fließenden Öls mit übernehmen. Eine am Übergang des Außenmantels des Zylinderläufers in das Kühlrippenlabyrinth angebrachte Schleuderscheibe dichtet das Kühlrippenlabyrinth zum Umfang des Zylinderläufers hin ab und fördert das in der Labyrinthdichtung fließende Öl in eine im wesentlichen drucklose Umfangskammer des Gehäuses, von der aus es dem Ölkreislauf der Brennkraftmaschine wieder zugeführt wird.

Im folgenden wird die Erfindung anhand einer Zeichnung näher erläutert. Hierbei zeigt:
- Fig. 1: eine schematische Schnittansicht eines Ausführungsbeispiels einer erfindungsgemäßen Kolben-Brennkraftmaschine;
- Fig. 2: eine Schnittansicht der Brennkraftmaschine, gesehen entlang einer Linie II-II in Fig. 1;
- Fig. 3: eine Draufsicht auf einen der Kolben der Brennkraftmaschine;
- Fig. 4: ein schematisches Diagramm zur Erläuterung des Exzentergetriebes der Brennkraftmaschine;
- Fig. 5: eine teilweise Schnittansicht einer Variante der Brennkraftmaschine aus Fig. 1;
- Fig. 6: eine Schnittansicht durch eine weitere Variante der Brennkraftmaschine aus Fig. 1;
- Fig. 7: eine schematische Schnittansicht einer Kolben-Brennkraftmaschine mit integriertem Verdichter;
- Fig. 8: eine Schnittansicht der Brennkraftmaschine, gesehen entlang einer Linie VIII-VIII in Fig. 7.

Die in den Fig. 1 und 2 dargestellte Brennkraftmaschine umfaßt ein Gehäuse 1 mit einem im wesentlichen Zylinderförmigen Innenraum 3, in welchem ein ebenfalls im wesentlichen Zylindrischer Zylinderläufer 5 um eine Drehachse 7 drehbar angeordnet ist. Der Zylinderläufer 5 hat eine zur Drehachse 7 konzentrische, im wesentlichen Zylindrische Umfangswand 9, die von dem Innenraum 3 eng umschlossen ist, und ist über Wälzlager 11 an Lageransätzen 13 des Gehäuses 1 gelagert.

Der Zylinderläufer 5 enthält sechs Zylinder 15, in welchen je ein Kolben 17 senkrecht zur Drehachse 7 verschiebbar angeordnet ist. Die Zylinder 15 bzw. Kolben 17 sind paarweise auf einander gegenüberliegenden Seiten der Drehachse 7 zueinander fluchtend, d.h. gleichachsig, angeordnet. Die Achsen der Zylinderpaare sind hierbei um 120° um die Drehachse 7 herum gegeneinander winkelversetzt und liegen in derselben achsnormalen Ebene des Zylinderläufers 5, können aber auch in Richtung der Drehachse 7 etwas gegeneinander versetzt sein. Die einander paarweise zugeordneten Kolben 17 sind durch Kolbenstangen 19 starr miteinander verbunden.

In dem Gehäuse 1 ist in Wälzlagern 21 eine Kurbelwelle 23 um eine zur Drehachse 7 um eine Exzentrizität e achsparallel versetzte Drehachse 25 drehbar gelagert. Die Kurbelwelle 23 trägt feststehend drei axial nebeneinander angeordnete Exzenter-Kreisscheiben 27, die in Lageröffnungen 29 der Kolbenstangen 19 sitzen und die Kolbenstangen 19 über Nadellager 31 führen. Die Exzenter-Kreisscheiben 27 definieren Exzenterlager mit zur Drehachse 25 der Kurbelwelle 23 achsparalleler, jedoch um den Wert der Exzentrizität e gegen die Drehachse 25 versetzten Exzenterdrehachsen 33. Die Exzenterdrehachsen 33 der drei Exzenter-Kreisscheiben 27 sind ebenfalls um 120° gegeneinander um die Drehachse 25 herum winkelversetzt. Die Exzenterkreisscheiben 27 haben einen Radius, der größer ist als die Exzentrizität e und sind ausschließlich in ihrem radialen Überlappungsbereich miteinander verbunden. Über die Umfangsflächen der einzelnen Exzenterkreisscheiben 27 stehen damit ausschließlich Kreisbereiche der übrigen Exzenterkreisscheiben vor. Dies hat den Vorteil, daß das Nadellager 31 der mittleren Exzenterkreisscheibe 27 über die beiden äußeren Exzenterkreisscheiben 27 hinweg aufgefädelt werden kann. In der dargestellten bevorzugten Ausgestaltung sind die Laufflächen der Nadellager jeweils unmittelbar durch die Umfangsflächen der Exzenterkreisscheiben 27 bzw. die in Umfangsrichtung Innenflächen der Lageröffnungen 29 gebildet. Es genügt in einem solchen Fall, daß der zur Führung der Nadelkörper vorgesehene Wälzlagerkäfig beispielsweise in zwei Hälften geteilt ausgeführt wird, um das mittlere Nadellager bei ungeteilter Kolbenstange 19 einbauen zu können. Nadellager werden im Rahmen der Erfindung bevorzugt, da sie günstigere Reibungseigenschaften haben, was, wie untenstehend noch erläutert wird, bei der Bemessung der Brennkraftmaschine für höhere Leistungen von Vorteil ist.

Wie am besten das Diagramm der Fig. 4 für eines der Kolbenpaare 17 zeigt, bewegen sich die Kolben 17 bei der Rotation des Zylinderläufers 5 um die Drehachse 7 längs einer Bahn 35, die die Drehachse 7 in einer achsnormalen Ebene schneidet. Die mit der Mittelpunktsachse der Exzenter-Kreisscheibe 27 zusammenfallende Exzenter-Drehachse 33 bewegt sich, da der Exzentrizitätsabstand e von der Drehachse 25 der Kurbelwelle 23 gleich dem Exzentrizitätsabstand e der Drehachse 25 von der Drehachse 7 des Zylinderläufers 5 ist, ebenfalls auf der Bahn 35. Die drei Kolbenpaare werden ausschließlich über ihre Kolbenstangen 19 drehmomentfest an der Kurbelwelle 23 geführt, was durch die zueinander und zur Kurbelwelle 23 feststehende Anordnung der Exzenter-Kreisscheiben 27 ermöglicht wird. Die Kurbelwelle 23 wird hierbei relativ zum Zylinderläufer 5 zwangsgedreht und zwar mit einer Winkelgeschwindigkeit ωₖ, die doppelt so groß ist, wie die Winkelgeschwindigkeit ω_{R}, mit der der Zylinderläufer 5 um seine Drehachse 7 rotiert.

Die Exzentrizität e ist, da der Kolbenhub gleich der vierfachen Exzentrizität e ist, in der Praxis vergleichsweise klein, beispielsweise in der Größenordnung von 10 bis 20 mm. Trotzdem kann die Kurbelwelle 23 stabil gebaut werden, da der Lagerkreisradius r der Exzenter-Kreisscheiben 27 problemlos größer als die Exzentrizität e bemessen ist. Die Wahl eines vergleichsweise großen Werts von r ist erwünscht, da auf diese Weise verhältnismäßig große Kolbenkräfte bei relativ kleiner axialer Breite der Exzenter-Kreisscheiben 27 bzw. der Nadellager 29 ermöglicht werden.

Im Verlauf der Kolbenbewegung wandert die ExzenterDrehachse 33 über die Drehachse 7 des Zylinderläufers 5 hinweg. Bei Koinzidenz der Drehachsen 33 und 7 könnte das zugeordnete Kolbenpaar für sich allein genommen zusammen mit dem Zylinderläufer 5 um die Drehachse 7 gedreht werden. Bei Zylinderläufer-Kolbenmaschinen mit zueinander frei drehbaren Exzenterscheiben kann dieser Effekt im Betrieb zu Resonanzen führen. Die Resonanzneigung der erfindungsgemäßen Brennkraftmaschine ist hingegen gemindert, da der Zylinderläufer in jeder Drehposition von wenigstens zwei der um 120° gegeneinander versetzten Kolbenpaare drehfest mit der Kurbelwelle 23 gekuppelt ist.

Überraschenderweise hat sich gezeigt, daß der Lagerkreisradius r der Exzenterkreisscheiben 27 nicht beliebig groß gewählt werden kann, da es bei betrieb der Kolbenmaschine vom Zylinderläufer 5 her in bestimmten Winkelbereichen der Exzenterbewegung zu einem Selbsthemmungseffekt kommen kann, der den Zylinderläufer 5 blockiert. Die beispielsweise im Schubbetrieb der Brennkraftmaschine durch das Schwungmoment des Zylinderläufers 5 gegenüber der gebremsten Kurbelwelle 23 aufgebrachte Schubkraft F (Fig. 4) erzeugt aufgrund eines Kniehebeleffekts bei kleinem Zwischenwinkel β Reibkräfte zwischen dem Kolben 17 und dem Zylinder 15 einerseits und der Lageröffnung 29 sowie der Exzenter-Kreisscheibe 27 andererseits, die einer Verschiebebewegung des Kolbenpaars selbsthemmend entgegenwirken. Die Verschiebebewegung des Kolbenpaars bedingt eine Drehbewegung der Exzenter-Kreisscheibe 27 um die Drehachse 25. Da die hemmenden Reibdrehmomente aufgrund des mit wachsendem Abstand r zunehmenden Drehmomentarms größer werden, existiert eine obere Grenze für diese Abmessungen, die nicht überschritten werden darf, wenn Selbsthemmung vermieden werden soll. Es hat sich gezeigt, daß der Selbsthemmungseffekt bei Antrieb der Kolbenmaschine von der Kurbelwelle 23 her (Verdichterbetrieb) oder bei Antrieb von der Kolbenseite her (Brennkraftmaschinenbetrieb) vernachlässigbar ist die Selbsthemmung bei Antrieb vom Zylinderläufer 5 her aber andererseits überwunden werden kann, wenn die reibkraftbestimmenden Parameter so gewählt werden, daß ein Winkelbereich α des Drehwinkels des Zylinderläufers 5, in welchem bei Antrieb vom Zylinderläufer 5 her bei Betrachtung lediglich eines ein einzelnen Kolbenpaars auftreten kann, kleiner als 60° ist. Der Winkel α bezeichnet hierbei den Winkel zwischen der die Drehachsen 7 und 25 beinhaltenden Ebene zur Verschieberichtung des betrachteten Kolbenpaars. Ausgehend von den in Fig. 4 skizzierten Verhältnissen läßt sich folgende für die Überwindung des Selbsthemmungseffekts relevante Beziehung abschätzen:${\text{arc tan µ}}_{\text{k}}^{\text{-1}} \text{- arc sin} \frac{\text{r/e}}{\sqrt{{\text{1+µ}}_{\text{e}}^{\text{-2}}}} \text{<} \frac{\text{π}}{\text{3}}$

Hierbei bedeutet
- µₑ: den Reibungskoeffizienten des Exzenterlagers
- µₖ: den Reibungskoeffizienten des Kolbens 17 im Zylinder 15
- r: den Radius des Lagerkreises des Exzenterlagers
- e: den Abstand der Drehachse 7 von der Drehachse 25.

Bei Verwendung eines Nadellagers ist das erreichbare Verhältnis r/e kleiner 4, normalerweise etwa 2,5 bis 3.

Die Brennkraftmaschine umfaßt, wie Fig. 1 zeigt, eine von einer Abgasturbine 37 angetriebene Verdichterturbine 39, die über einen Einlaß 41 zugeführte Frischluft verdichtet und einer stationären Mischkammer 43 zuführt, in der über eine Düse 45 Brennstoff zugemischt wird. Das verdichtete Brennstoff-Luft-Gemisch wird in einem Wärmetauscher 46 der in dem zur Abgasturbine 37 führenden Abgasweg angeordnet ist, erwärmt und angenähert tangential zum Zylinderläufer 5 einer Einlaßöffnung 47 zugeführt, über die die Zylinder 15 mit dem verdichteten und vorerwärmten Brennstoff-Luft-Gemisch beschickt werden. Die Einlaßöffnung 47 beginnt in Drehrichtung des Zylinderläufers 5 von einer der radial äußeren Totpunktstellung der Kolben 17 zugeordnete Position und wird durch eine Umfangsnut in der der Umfangswand 9 des Zylinderläufers 5 gegenüberliegenden Umfangsfläche des Innenraums 3 des Gehäuses 1 gebildet. Um Ladedruckverluste zu vermeiden, sind die Zylinder 15 im wesentlichen über ihren gesamten querschnitt zur Umfangswand 9 des Zylinderläufers 5 offen, und die Kolben 17 haben ein der Zylinderkontur der Umfangsfläche 9 Zylinderabschnittsförmig folgendes Kolbendach 49, in welchem wenigstens eine Mulde 50 eingesenkt ist. Die Mulde 50 beläßt in der radial äußeren Totpunktstellung des Kolbens 17 ein kleines Totraumvolumen, das, nachdem die Einlaßöffnung 47 bereits vor der äußeren Totpunktstellung beginnt, die Füllung des Brennraums mit Frischgemisch verbessert. Es versteht sich, daß das Totraumvolumen gegebenenfalls entfallen kann oder aber durch eine spezielle Gestaltung der Einlaßöffnung 47 oder eine Vergrößerung der Radialabmessungen des Zylinderläufers bereitgestellt werden kann.

Das Gemisch wird in Drehrichtung gegen die radial äußere Totpunktstellung versetzt fremdgezündet und treibt den Kolben während der Arbeitsphase in die der radial äußeren Totpunktstellung diametral zur Drehachse 7 gegenüberliegende radial innere Totpunktstellung. In Drehrichtung des Zylinderläufers 5 auf die Position der radial inneren Totpunktstellung folgend schließt sich in dem Gehäuse 1 eine ebenfalls als Nut ausgebildete, zur Umfangsfläche 9 des Zylinderläufers 5 hin offene Auslaßöffnung 51 an, in der die Abgase über den Wärmetauscher 46 der Abgasturbine 37 zugeführt werden, aus der sie über einen Auslaß 53 austreten.

Der im Gemischzuführungsweg angeordnete Wärmetauscher 46 erhöht den Wirkungsgrad der Brennkraftmaschine, indem er die Abgaswärme zur weiteren Druckerhöhung des Brennstoff-Luft-Gemisches ausnutzt. Um Rückwirkungen auf die Verdichterturbine 39 zu verhindern, ist zwischen der Mischkammer 43 und dem Wärmetauscher 46 ein federbelastetes Rückschlagventil 55 vorgesehen.

Der Wärmetauscher 46 besteht aus einem Tauscherblock 57 aus gut wärmeleitendem Material, welcher in mehreren zueinander parallelen Ebenen eine Vielzahl etwa tangential zum Zylinderläufer 5 verlaufender Kanäle 59 hat, die endseitig in gemeinsamen Sammelräumen 61 bzw. 63 münden und das von der Mischkammer 43 kommende Brennstoff-Luft-Gemisch der Einlaßöffnung 47 zuführen. Zwischen den die Kanäle 59 enthaltenden Ebenen sind jeweils eine Vielzahl quer dazu verlaufender Kanäle 65 vorgesehen, die sich etwa radial zum Zylinderläufer 5 erstrecken und über die die Abgase ohne wesentliche Umlenkung und dadurch verursachte Strömungsverluste zur Abgasturbine 37 strömen. Der Tauscherblock 57 ist unmittelbar an das Gehäuse 1 angeflanscht, so daß der zwischen dem Tauscherblock 57 und der Umfangsfläche 9 des Zylinderläufers 5 verbleibende Raum einen Sammelraum 67 für Abgase bildet. Ein weiterer Sammelraum 69 ist auf der dem Zylinderläufer 5 abgewandten Seite der Kanäle 65 vorgesehen.

Die Brenntemperatur in den Zylindern 15 ist vergleichsweise hoch. Die Kolben 17 bestehen deshalb aus Keramikmaterial und sind an Kopfteilen 71 (Fig. 1 und 3) der aus Metall gefertigten Kolbenstangen 19 befestigt, beispielsweise angeschraubt. Wie am besten Fig. 3 zeigt, haben die Kolben in radialer Draufsicht Rechteckquerschnitt und erstrecken sich mit ihren Schmalseiten in Umfangsrichtung. Trotz der vergleichsweise großen Kolbenfläche kann damit ein kompakter Aufbau der Brennkraftmaschine erreicht werden. Um hinreichend gleichmäßige Flammfronten zu erreichen, sind mehrere, hier zwei, Zündkerzen 73 vorgesehen. Die Abdichtung der Kolben erfolgt durch gerade Dichtleistenabschnitte 75, die in Nuten der Kolbenseitenwände federnd eingesetzt sind. Die Dichtleistenabschnitte 75 benachbarter Seitenwände des Kolbens 17 sind radial zur Drehachse 7 gegeneinander versetzt und überlappen in den Eckbereichen der Kolben. In den Eckbereichen der Kolben ergeben sich damit doppelt wirkende Dichtungen.

Fig. 3 zeigt in strichpunktierter Darstellung zusätzlich eine Variante des Kolbens 17, bei der der Kolben 17 wiederum in Umfangsrichtung des Zylinderläufers schmäler ist als in Richtung der Drehachse des Zylinderläufers. Der Kolben hat angenähert ovalen Abschnitt, wobei die Schmalseiten durch halbzylindrische Flächen gebildet sind, die in ebene Flächenbereiche der Breitseiten übergehen. Für die Abdichtung des Kolbens sind von den halbzylindrischen Schmalseiten her U-förmige Dichtleistensegmente 76 in umlaufende Nuten des Kolbens eingesetzt, die den Kolben zwischen ihren Schenkeln aufnehmen. Es versteht sich, daß zur Verbesserung der Dichtwirkung die Schenkel einander gegenüberliegender Dichtleistensegmente überlappen können und daß, wie üblich, Dichtleistenfederungen zur Erhöhung des Anpreßdrucks vorgesehen sein können.

Fig. 2 zeigt Einzelheiten des Kühl- und Schmiersystems der Brennkraftmaschine. Von den axial gelegenen Stirnflächen des Zylinderläufers 5 stehen mehrere zur Drehachse 7 koaxial ineinander angeordnete, ringförmige Kühlrippen 77 ab, zwischen die von den jeweils benachbarten Seitenwänden des Gehäuses 1 axial abstehende, ebenfalls koaxial ineinander angeordnete, komplementäre, ringförmige Kühlrippen 79 greifen. Die Kühlrippen 77, 79 bilden axial beiderseits des Zylinderläufers 5 Labyrinthe, die durch ihre vergrößerte Oberfläche den Wärmeübergang vom Zylinderläufer 5 auf das Gehäuse 1 erleichtern. Den Kühlrippen 79 benachbart kann das Gehäuse 1 nicht näher dargestellte Kühlwasserkanäle enthalten, die an einen Kühlwasserkreislauf der Brennkraftmaschine angeschlossen sind und die Wärme von dem Gehäuse 1 abführen. Auch der Mantel des Gehäuses 1 kann zur Verbesserung der Kühlwirkung eine Vielzahl axialer Kühlwasserkanäle enthalten.

Für eine weitere Verbesserung der Kühlwirkung sind die durch die Kühlrippen 77, 79 gebildeten Labyrinthe an den Ölkreislauf der Brennkraftmaschine angeschlossen. Eine bei 81 angedeutete, von der Kurbelwelle 23 angetriebene Ölpumpe fördert das Schmieröl über Ölkanäle 83 in den Bereich des radial inneren Umfangs der Labyrinthe.

Durch die Zentrifugalwirkung des rotierenden Zylinderläufers 5 wird das Schmieröl über die Labyrinthe zu drucklosen Sammelkanälen 85 des Gehäuses 1 befördert, die die Labyrinthe im Bereich des Außenumfangs des Zylinderläufers 5 nach radial außen begrenzen. Am Übergang der Umfangsfläche 9 des Zylinderläufers 5 zu seinen axialen Seitenflächen sind Schleuderscheiben 87 an dem Zylinderläufer 5 angebracht, die mit komplementären Axialflächen 89 des Gehäuses 1 Dichtlabyrinthe bilden und das Öl in die Sammelkanäle 85 abschleudern.

Auf diese Weise wird verhindert, daß in unerwünschtem Ausmaß Öl in die Gaswechselkanäle 47, 51 des Gehäuses 1 gelangt. Das durch das Labyrinth der Kühlrippen 77, 79 fließende Schmieröl verbessert den Wärmeübergang vom Zylinderläufer 5 auf das Gehäuse 1 und wird darüber hinaus von den gegebenenfalls gekühlten Seitenwänden des Gehäuses 1 seinerseits gekühlt.

Die Zündanlage kann herkömmlich ausgebildet sein und zur Steuerung einen Magnetschalter 91 umfassen, der auf in Umfangsrichtung verteilte Magnete 93 eines auf der Kurbelwelle 23 sitzenden Rads 95 anspricht.

Im folgenden werden Varianten der Brennkraftmaschine erläutert. In den Figuren dargestellte Teile sind mit den Bezugszahlen der Fig. 1 und 2 bezeichnet und zur Unterscheidung mit einem Buchstaben versehen. Zur Erläuterung des Aufbaus und der Wirkungsweise wird auf die Beschreibung des Ausführungsbeispiels der Fig. 1 und 2 Bezug genommen.

Die in Fig. 5 dargestellte Variante der Brennkraftmaschine unterscheidet sich von der Brennkraftmaschine der Fig. 1 und 2 im wesentlichen nur durch die Art der Brennraumgestaltung. Darüber hinaus wird in dem nicht näher dargestellten Wärmetauscher lediglich die verdichtete Frischluft erwärmt und über ein in nicht näher dargestellter Weise federbelastetes Rückschlagventil 101 einer in dem Gehäuse 1a stationär angeordneten Brennkammer 103 zugeführt. Der Brennstoff wird über eine Düse 105 in die Brennkammer 103 eingespritzt und mittels einer Zündkerze 107 periodisch fremdgezündet. Der im wesentlichen tangential zum Zylinderläufer 5a sich erstreckende Ausgangskanal 109 der Brennkammer mündet in einen zur Umfangsfläche 9a des Zylinderläufers 5a offenen Kanal 47a, der die Einlaßöffnung festlegt. Der Zylinderläufer 5a wird damit nach Art einer Turbine von den periodisch aus der Brennkammer 103 austretenden, expandierenden Abgasen angetrieben. Das Rückschlagventil 101 verhindert Rückwirkungen des Arbeitsdrucks der Brennkammer 103 auf den vorgeschalteten, die Frischluft verdichtenden Verdichter.

Fig. 6 zeigt eine Variante der Brennkraftmaschine, die sich in erster Linie durch die Gestaltung ihrer Auslaßöffnung 51b von der Brennkraftmaschine der Fig. 1 und 2 unterscheidet. Die Auslaßöffnung 51b ist in zwei in Umfangsrichtung des Zylinderläufers 5b am Umfang des Gehäuses 1b aufeinanderfolgende Auslässe 111, 113 unterteilt. Die Auslässe 111, 113 sind durch einen Wandbereich 115 des Gehäuses 1b voneinander getrennt, der in Umfangsrichtung breiter ist als die Stirnöffnung jedes der Zylinder 15b, um so einen direkten Nebenschlußweg der Abgase zwischen den beiden Auslässen 111, 113 beim Vorbeibewegen des Zylinders 15b zu verhindern. An dem der radial inneren Totpunktstellung der Kolben 17b in Umfangsrichtung nähergelegenen Auslaß 111 ist die Abgasturbine 37b angeschlossen, die auf diese Weise von dem bei Auslaßbeginn mit hohem Druck ausströmenden Abgasen getrieben wird. Der Auslaß 113 folgt in Drehrichtung des Zylinderläufers 5b nach und sorgt, da er nicht gegen den Druck einer Turbine arbeiten muß, dafür, daß sich die Abgase weitgehend entspannen können. Durch die Unterteilung der Auslaßöffnung 51b in zwei aufeinanderfolgende Auslässe, von denen nur der erste Auslaß zum Antrieb der Abgasturbine 37b ausgenutzt wird, läßt sich der Ladungswechsel verbessern. Ein Wärmetauscher (Teile 46 und 57 bis 69) ist nicht dargestellt, kann jedoch in abgewandelter Form für den Wärmeaustausch zwischen Abgasen und verdichteter Frischluft vorhanden sein. Alternativ kann aber auch das vorverdichtete Gemisch zur Erreichung einer hohen Ladedichte gekühlt werden, bevor es in die Brennkraftmaschine geladen wird.

Die Fig. 7 und 8 zeigen schematisch eine Variante einer Kolben-Brennkraftmaschine der in den Fig. 1 und 2 erläuterten Art, bei welcher jeder der Zylinder 15c nicht nur nach radial außen durch eine Umfangswand 121 des Gehäuses 1c, sondern auch nach radial innen durch Böden 123 des Zylinderläufers 5c verschlossen sind. Die Kolbenstangen 19c, die die Kolben 17c wiederum paarweise starr miteinander verbinden, sind abgedichtet durch die Böden 123 hindurchgeführt. Jeder der Kolben 17c unterteilt damit den Zylinder 15c in zwei Arbeitsräume 125 bzw. 127, von denen der radial innere Arbeitsraum 125 als Verdichtungsraum und der radial äußere Arbeitsraum 127 als Brennraum ausgenutzt wird. In einer Stirnwand 129 des Gehäuses 1c sind ein Einlaßkanal 131 und ein Auslaßkanal 133 um die Drehachse 7c des Zylinderläufers 5c gekrümmt angeordnet, die während einer Ansaugphase, in welcher der Kolben 17c nach radial außen bewegt wird, mit einer in den radial inneren Raum 125 mündenden Öffnung 135 fluchten. Der Auslaßkanal 133 fluchtet mit der Öffnung 135 gegen Ende der Kompressionsphase.

Der durch die radial inneren Räume 125 gebildete Verdichter wird von dem Turbinenverdichter 39c mit vorverdichteter, bei 41c zugeführter Frischluft beschickt. Der Turbinenverdichter 39c ist hierzu über einen Kanal 137 mit dem Einlaßkanal 131 verbunden. Die an den Abgasauslaß 51c der Brennkraftmaschine angeschlossene Abgasturbine 37c treibt die Verdichterturbine 39c an. Die aus dem Auslaß 53c der Abgasturbine 37c strömenden Abgase erwärmen die über einen Verbindungskanal 139 aus dem Auslaßschlitz 133 dem Brennraum 43c zugeführte, verdichtete Frischluft in einem Wärmetauscher 141. Der Brennraum 43c liegt außerhalb der radial äußeren Räume 127 des Zylinderläufers 5c. Der Kraftstoff wird über die Einspritzdüse 45c in den Brennraum 43c eingespritzt und hier auch mittels der Zündkerze 73c gezündet. Es versteht sich, daß die Zündkerze 73c auch in der Umfangswand 121 des Gehäuses 1c angeordnet sein kann, so daß das Gemisch in den Brennräumen 127 gezündet wird.

Die Umfangwand 121 muß den Umfang 9c des Zylinderläufers 5c eng umschließen. Um Toleranzen ausgleichen zu können, ist die Umfangsfläche 9c des Zylinderläufers 5c leicht konisch gestaltet, während die Innenfläche der Umfangswand 121 als komplementärer Innenkonus ausgebildet ist. Die Umfangswand 121 ist in nicht näher dargestellter Weise für den Toleranzausgleich axial justierbar.

Für die Kühlung der Brennkraftmaschine sitzt auf der Kurbelwelle 23c ein Turbinenrad 141, welches in einen durch Ringrippen 77c, 79c des Zylinderläufers 5c und des Gehäuses 1c gebildeten Labyrinthspalts 143 Kühlluft fördert. Die Kühlluft wird im radial inneren Bereich des Labyrinthspalts 143 zugeführt und strömt durch Axialkanäle 145, die sowohl im Gehäuse 1c als auch zwischen den Zylindern 15c im Zylinderläufer 5c vorgesehen sind, zur axial gegenüberliegenden Seite. Ringkanäle 147 führen die Kühlluft ab.

Die Einlaß- und Auslaßkanäle 131, 133 können, wie dies bei 149 in Fig. 8 angedeutet ist, auch in der Umfangswand 121 anstelle der Stirnwand 129 vorgesehen werden. Die Öffnung 135 wird dann durch radiale Kanäle 151 zum Umfang 9c geführt.

Die vorstehend erläuterte Brennkraftmaschine kann auch als Doppelkompressor ausgenützt werden, wenn die radial äußeren Räume 127 ebenfalls als Verdichterräume genutzt werden.

Im Vorstehenden wurden Ausführungsbeispiele erläutert, bei welchen lediglich eine einzige Gruppe von drei Kolben- bzw. Zylinderpaaren vorgesehen ist. Es versteht sich, daß auch mehrere solcher Gruppen axial nebeneinander auf einer gemeinsamen Kurbenwelle angeordnet sein können. Diese Gruppen können entweder sämtlich als Brennkraftmaschine arbeiten; es ist aber auch möglich, Verdichter und Brennkraftmaschinen axial nebeneinander anzuordnen.

## Patentansprüche

1. Kolbenmaschine, insbesondere Kolben-Brennkraftmaschine, mit einer Maschinenbasis (1) und einem um eine erste Drehachse (7) drehbar an der Maschinenbasis (1) gelagerten Zylinderläufer (5), welcher wenigstens eine Gruppe von drei um die erste Drehachse (7) herum gegeneinander um 120° winkelversetzte Zylinderpaare (15) aufweist, deren die Paare bildendem Zylinder (15) auf gegenüberliegenden Seiten der ersten Drehachse (7) mit gleicher, zur ersten Drehachse (7) senkrechter Zylinderachse angeordnet sind, mit in den Zylindern (15) verschiebbar angeordneten Kolben (17), von denen die den Zylinderpaaren (15) zugeordneten Kolben (17) paarweise durch Kolbenstangen (19) starr miteinander verbunden sind, und mit einer um eine zweite, zur ersten Drehachse (7) um eine vorbestimmte Exzentrizität (e) achsparallel versetzte Drehachse (25) drehbar an der Maschinenbasis (1) gelagerten Kurbelwelle (23), an der die Kolbenstangen (19) der Kolbenpaare (17) mittels Exzenterläger (27, 31) geführt sind, die gegeneinander um 120° um die zweite Drehachse (25) herum winkelversetzte, relativ zur Kurbelwelle (23) feststehende, dritte Drehachsen (33) definieren, von denen jede um die vorbestimmte Exzentrizität (e) achsparallel gegen die zweite Drehachse (25) versetzt ist, wobei die Exzenterlager (27, 31) fest mit der Kurbelwelle (23) verbundene Exzenterkreisscheiben (27) aufweisen, deren Scheibenachsen die dritten Drehachsen (33) definieren und drehbar in Lageröffnungen (29) der Kolbenstangen (19) sitzen und wobei der Zylinderläufer (5) mit der Kurbelwelle (23) ausschließlich über die Kolbenstangen (19) drehmomentfest gekuppelt ist,
**dadurch gekennzeichnet,** daß der Lagerkreis-Radius (r) der Exzenterkreisscheiben (27) einerseits größer ist als die vorbestimmte Exzentrizität (e) und daß das Verhältnis des Lagerkreisradius (r) der Exzenterkreisscheiben (27) zur vorbestimmten Exzentrizität (e) kleiner ist als 4.

2. Kolbenmaschine nach Anspruch 1, dadurch gekennzeichnet, daß das Verhältnis des Lagerradius der Exzenterkreisscheiben (27) zur vorbestimmten Exzentrizität so bemessen ist, daß für jedes Kolbenpaar (17) die Beziehung gilt${\text{arc tan µ}}_{\text{k}}^{\text{-1}} \text{- arc sin} \frac{\text{r/e}}{\sqrt{{\text{1+µ}}_{\text{e}}^{\text{-2}}}} \text{<} \frac{\text{π}}{\text{3}}$ wobei
µₑ der Reibungskoeffizient des Exzenterlagers (27, 31),
µₖ der Reibungskoeffizient des Kolbens (17) im Zylinder (15),
r der Radius des Lagerkreises des Exzenterlagers (27, 31) und
e die vorbestimmte Exzentrizität
ist.

3. Kolbenmaschine nach Anspruch 1 oder 2, dadurch gekennzeichnet, daß das Verhältnis des Lagerkreisradius (r) der Exzenterkreisscheiben (27) zur vorbestimmten Exzentrizität (e) kleiner ist als 3.

4. Kolbenmaschine nach einem der Ansprüche 1 bis 3, dadurch gekennzeichnet, daß die Exzenterlager als Nadellager (29) ausgebildet sind, deren innere Laufbahnen an den Exzenterkreisscheiben (27) und deren äußere Laufbahnen an den in Umfangsrichtung ungeteilten Lageröffnungen (29) der Kolbenstangen (19) unmittelbar angeformt sind, und daß die Exzenterkreisscheiben (27) ausschließlich in Querschnittsbereichen ineinander übergehen, die radial innehalb der von den inneren Laufbahnen umschlossenen Querrschnittsflächen liegen.

5. Kolbenmaschine, bei welcher die Zylinder (17) zum Umfang des Zylinderläufers (5) offen sind, die Maschinenbasis ein den Umfang des Zylinderläufers (5) eng umschließendes Gehäuse (1) bildet, in welchem wenigstens eine mit den Zylindern (15) in einem Teil ihres Drehwegs überlappende Gaseinlaßöffnung (47) und wenigstens eine mit den Zylindern (15) in einem anderen Teil ihres Drehwegs überlappende Gasauslaßöffnung (51) vorgesehen sind und die Gaseinlaßöffnung (47) mit einem Verdichter (39) für in die Zylinder (15) einzuführende Frischgas insbesondere mit einer Verdichterturbine verbunden ist, nach einem der Ansprüche 1 bis 4,
**dadurch gekennzeichnet,** daß jeder Zylinder (15) in der radial äußeren Totpunktstellung seines Kolbens (17) ein Totraumvolumen einschließt und daß die Gaseinlaßöffnung (47) so angeordnet ist, daß das Totraumvolumen mit Frischgas beschickbar ist, bevor der Kolben (17) die radial äußere Totpunktstellung erreicht.

6. Kolbenmaschine nach Anspruch 5, dadurch gekennzeichnet, daß das Totraumvolumen durch wenigstens eine Mulde (50; 50b) im Dach des Kolbens (17; 17b) gebildet ist.

7. Kolbenmaschine, bei welcher die Zylinder (17b) zum Umfang des Zylinderläufers (5b) offen sind, die Maschinenbasis ein den Umfang des Zylinderläufers (5b) eng umschließendes Gehäuse (1b) bildet, in welchem wenigstens eine mit den Zylindern (15b) in einem Teil ihres Drehwegs überlappende Gaseinlaßöffnung (47b) und wenigstens eine mit den Zylindern (15b) in einem anderen Teil ihres Drehwegs überlappende Gasauslaßöffnung (51b) vorgesehen sind, nach einem der Ansprüche 1 bis 6,
**dadurch gekennzeichnet,** daß die Gasauslaßöffnung (51b) zwei in Umfangsrichtung aufeinanderfolgende, voneinander getrennte Auslässe (111, 113) bildet, von denen der bei der Zylinderläuferdrehung zuerst beschickte Auslaß (111) mit einer Abgasturbine (37b) verbunden ist.

8. Kolbenmaschine nach Anspruch 7, dadurch gekennzeichnet, daß die beiden Auslässe (111,113) in Umfangsrichtung durch einen Wandbereich (115) des Gehäuses (1b) voneinander getrennt sind, der breiter ist als die Zylinderöffnung am Umfang des Zylinderläufers (5b).

9. Kolbenmaschine, bei welcher die Maschinenbasis ein den Zylinderläufer (5c) umschließendes Gehäuse (1c) bildet, in welchem wenigstens eine mit den Zylindern (15c) in einem Teil ihres Drehwegs überlappende Gaseinlaßöffnung (47c) und wenigstens eine in einem anderen Teil ihres Drehwegs überlappende Gasauslaßöffnung (51c) vorgesehen sind, nach einem der Ansprüche 1 bis 8,
**dadurch gekennzeichnet,** daß die Zylinder (15c) des Zylinderläufers (5c) zur Bildung von je zwei, durch den Kolben (17c) voneinander getrennten Kammern (125, 127) radial beiderseits des Kolbens (17c) abgeschlossen sind, und daß den radial inneren Kammern (125) und den radial äußeren Kammern (127) gesonderte Gaseinlaßöffnungen (131) und gesonderte Gasauslaßöffnungen (133) zugeordnet sind.

10. Kolbenmaschine nach Anspruch 9, dadurch gekennzeichnet, daß die Gasauslaßöffnung (133) der radial inneren Kammern (125) mit der Gaseinlaßöffnung (147) der radial äußeren Kammer (127) verbunden ist.

11. Kolbenmaschine nach Anspruch 9 oder 10, dadurch gekennzeichnet, daß die radial inneren Kammern (125) Arbeitsräume eines Verdichters und die radial äußeren Kammern (127) Arbeitsräume eines Verdichters oder einer Brennkraftmaschine bilden.

12. Kolbenmaschine nach einem der Ansprüche 9 bis 11, dadurch gekennzeichnet, daß an die Gasauslaßöffnung (15c) der radial äußeren Kammern (127) eine Abgasturbine (37c) und an die Gaseinlaßöffnung (131) der radial inneren Kammern (125) ein von der Abgasturbine (37c) angetriebener Turbinenverdichter (39c) angeschlossen ist.

13. Kolbenmaschine nach einem der Ansprüche 1 bis 12, dadurch gekennzeichnet, daß die Kolben (17) in Umfangsrichtung des Zylinderläufers (5) schmäler sind als in dessen Axialrichtung.

14. Kolbenmaschine nach Anspruch 13, dadurch gekennzeichnet, daß die Breitseiten des Kolbens (17) eben und die Schmalseiten ebenfalls eben oder halbzylindrisch geformt sind.

15. Kolbenmaschine nach Anspruch 14, dadurch gekennzeichnet, daß in Nuten an den Breitseiten und den Schmalseiten des Kolbens (17) voneinander gesonderte Dichtleistenabschnitte (75) angeordnet sind, die am Übergang der Breitseiten in die Schmalseiten überlappen.

16. Kolbenmaschine nach Anspruch 14, dadurch gekennzeichnet, daß in umlaufende Nuten des Kolbens (17) U-förmige Dichtleisten (76) eingesetzt sind, die die Schmalseiten zwischen ihren Schenkeln einschließen.

17. Kolbenmaschine nach einem der Ansprüche 1 bis 16, wobei die Zylinder (15c) zum Umfang des Zylinderläufers (5c) offen sind, und die Maschinenbasis ein dem Umfang des Zylinderläufers (5c) eng umschließendes Gehäuse (1c) bildet,
**dadurch gekennzeichnet,** daß der Zylinderläufer (5c) eine geringfügig konusförmige äußere Umfangsfläche (9c) hat und daß das Gehäuse (1c) eine axial zum Zylinderläufer (5c) verstellbare, den Zylinderläufer (5c) umschließende Umfangswand (121) mit einer zur konüsförmigen Umfangsfläche (9c) des Zylinderläufers (5c) komplementären, inneren, konusförmigen Umfangsfläche aufweist.

18. Kolbenmaschine nach einem der Ansprüche 1 bis 17, wobei die Zylinder (17) zum Umfang des Zylinderläufers (5) offen sind, und die Maschinenbasis ein den Umfang des Zylinderläufers (5) eng umschließendes Gehäuse (1) bildet, in welchem wenigstens eine mit den Zylindern (15) in einem Teil ihres Drehwegs überlappende Gaseinlaßöffnung (47) und wenigstens eine mit den Zylindern (15) in einem anderen Teil ihres Drehwegs überlappende Gasauslaßöffnung (51) vorgesehen sind,
**dadurch gekennzeichnet,** daß die Gaseinlaßöffnung (47) mit einem Verdichter (39) für in die Zylinder (15) einzuführende Frischluft insbesondere mit einer Verdichterturbine verbunden ist, daß für den Antrieb des Verdichters (39) eine an die Gasauslaßöffnung (51) angeschlossene Abgas-Arbeitsmaschine (37), insbesondere eine Abgasturbine vorgesehen ist, daß eine Brennstoffzuführeinrichtung (45) vorgesehen ist, die den Brennstoff zwischen dem Verdichter (39) und der Gaseinlaßöffnung (47) der verdichteten Frischluft zuführt und daß die Gasauslaßöffnung (51) mit einem Wärmetauscher (46) verbunden ist, der die im Gaszuleitungsweg vom Verdichter (39) zur Gaseinlaßöffnung (47) strömende, verdichtete Frischluft bzw. das Brennstoff-Frischluftgemisch erwärmt.

19. Kolbenmaschine nach Anspruch 18, dadurch gekennzeichnet, daß der Wärmetauscher (46) einen Wandteil des Gehäuses (1) im Bereich der Gasauslaßöffnung (51) bildet.

20. Kolbenmaschine nach Anspruch 18 oder 19, dadurch gekennzeichnet, daß der Wärmetauscher (46) einen Tauscherkörper (57) mit an die Gasauslaßöffnung (51) anschließenden, etwa radial zur ersten Drehachse (7) verlaufenden ersten Kanälen (65) und mit im wesentlichen in Tangentialrichtung des Zylinderläufers (5) verlaufenden, vom Verdichter (39) zur Gaseinlaßöffnung (47) führenden, zweiten Kanälen (59) aufweist.

21. Kolbenmaschine nach einem der Ansprüche 1 bis 20, dadurch gekennzeichnet, daß an wenigstens einer der beiden Stirnseiten des Zylinderläufers (5) und an der dieser Stirnseite benachbarten Stirnseite eines durch die Maschinenbasis gebildeten, den Zylinderläufer umschließenden Gehäuses (1) mehrere zur Drehachse (7) koaxiale, ringförmige Kühlrippen (77, 79) vorgesehen sind, die zur Bildung eines Labyrinths wechselweise ineinandergreifen.

22. Kolbenmaschine nach Anspruch 21, dadurch gekennzeichnet, daß das durch die Kühlrippen (77, 79) gebildete Labyrinth mit seinem Innenumfang und seinem Außenumfang an einen Ölkreislauf angeschlossen ist und daß der Zylinderläufer (5) am Übergang eines Außenmantels in die das Kühlrippenlabyrinth bildende Stirnseite wenigstens eine Schleuderscheibe (87) aufweist, die eine Labyrinthdichtung zwischen dem Innenmantel des Gehäuses (1) und einer das Kühlrippenlabyrinth abschließenden Umfangskammer (85) des Gehäuses (1) bildet.

## Claims

1. A reciprocating engine, in particular an internal combustion reciprocating engine, with an engine base (1) and, mounted on the machine base (1) to rotate about a first axis of rotation (7), a cylinder rotor (5) comprising at least one group of three pairs of cylinders (15) angularly offset by 120° in respect of one another about the first axis of rotation (7) and of which the cylinders (15) which form the pairs are disposed on opposite sides of the first axis of rotation (7) with the same cylinder axis at right-angles to the first axis of rotation (7) and with, disposed for displacement in the cylinders (15), pistons (17) of which the pistons (17) which are associated with the pairs of cylinders (15) are rigidly connected to one another in pairs by piston rods (19) and with a crank shaft (23) mounted on the engine base (1) to rotate about a second axis of rotation (25) which is axially parallel with and offset by a predetermined eccentricity (e) in relation to the first axis of rotation (7), on which crank shaft (23) the piston rods (19) of the pairs of pistons (17) are guided by means of eccentric bearings (27, 31) which define third axes of rotation (33) which are fixed in relation to the crank shaft (23) while being angularly offset in respect of one another by 120° about the second axis of rotation (25), and of which each is offset by the predetermined eccentricity (e) in respect of and axially parallel with the second axis of rotation (25), the eccentric bearings (27, 31) having, rigidly connected to the crank shaft (23), circular cam discs (27) the disc spindles of which define the third axes of rotation (33) and being seated rotatably in bearing apertures (29) in the piston rods (19), the cylinder rotor (5) being torsionally rigidly coupled to the crank shaft (23) solely via the piston rods (19), characterised in that the bearing circle radius (r) of the circular cam discs (27) is on the one hand greater than the predetermined eccentricity (e) and in that the ratio of the bearing circle radius (r) of the circular cam discs (27) to the predetermined eccentricity (e) is less than 4.

2. A reciprocating engine according to Claim 1, characterised in that the ratio of the bearing radius of the circular cam discs (27) to the predetermined eccentricity is such that for each pair of pistons (17) the following relationship applies${\text{arc tan µ}}_{\text{k}} \text{⁻¹ - arc sin} \frac{\text{r/e}}{\sqrt{{\text{1+µ}}_{\text{e}} \text{⁻²}}} \text{<} \frac{\text{π}}{\text{3}}$ in which
µₑ is the coefficient of friction of the eccentric bearing (27, 31),
µₖ is the coefficient of friction of the piston (17) in the cylinder (15),
r is the radius of the bearing circle of the eccentric bearing (27, 31) and
e is the predetermined eccentricity.

3. A reciprocating engine according to Claim 1 or 2, characterised in that the ratio of the bearing circle radius (r) of the circular cam discs (27) to the predetermined eccentricity (e) is less than 3.

4. A reciprocating engine according to one of Claims 1 to 3, characterised in that the eccentric bearings are constructed as needle bearings (27), of which the inner working surfaces are formed directly on the circular cam discs (27) while their outer working surfaces are formed directly on the peripherally undivided bearing apertures (29) in the piston rods (19), and in that the circular cam discs (27) merge into one another exclusively in areas of the cross-section which are radially within the cross-sectional areas enclosed by the inner working surfaces.

5. A reciprocating engine in which the cylinders (17) are open towards the periphery of the cylinder rotor (5), the engine face forming, closely surrounding the periphery of the cylinder rotor (5), a housing (1) in which there is at least one gas inlet aperture (47) overlapping the cylinders (15) in a part of their rotary travel, and at least one gas outlet orifice (51) overlapping the cylinders (15) in another part of its rotary travel, the gas inlet aperture (47) being connected to a compressor (39) for fresh gas which is to be introduced into the cylinders (15), the said compressor being in particular a compressor turbine, according to one of Claims 1 to 4, characterised in that in the radially outer dead centre position of its piston (17), each cylinder (15) encloses a volume of dead space and in that the gas inlet aperture (47) is so disposed that the volume of dead space can be charged with fresh gas before the piston (17) reaches the radially outer dead centre position.

6. A reciprocating engine according to Claim 5, characterised in that the volume of dead space is formed by at least one depression (50, 50b) in the crown of the piston (17, 17b).

7. A reciprocating engine in which the cylinders (17b) are open towards the periphery of the cylinder rotor (5b), the engine face forming, closely surrounding the periphery of the cylinder rotor (5b), a housing (1b) in which there is at least one gas inlet aperture (47b) overlapping the cylinders (15b) in a part of their rotary travel, and at least one gas outlet orifice (51b) overlapping the cylinders (15b) in another part of its rotary travel, according to one of Claims 1 to 6, characterised in that the gas outlet orifice (51b) forms two separate outlets (111, 113) which are separate from but which follow each other in a peripheral direction and of which the outlet (111) which is the first to be charged during rotation of the cylinder rotor is connected to a waste gas turbine (37b).

8. A reciprocating engine according to Claim 7, characterised in that the two outlets (111, 113) are separated from each other in the peripheral direction by an area (115) of the wall of the housing (1b) which is wider than the cylinder aperture on the cylinder rotor (5b).

9. A reciprocating engine in which the engine base forms a housing (1c) which encloses the cylinder rotor (5c) and in which there is at least one gas inlet aperture (47c) which overlaps the cylinders (15c) in a part of their rotary path and at least one gas outlet orifice (51c) which overlaps them in another part of their rotary travel, according to one of Claims 1 to 8, characterised in that in order to form in each case two chambers (125, 127) separated from each other by the piston (17c), the cylinders (15c) of the cylinder rotor (5c) are closed off radially at both ends of the piston (17c) and in that separate gas inlet apertures (131) and separate gas outlet orifices (133) are associated with the radially inner chambers (125) and the radially outer chambers (127).

10. A reciprocating engine according to Claim 9, characterised in that the gas outlet orifice (133) of the radially inner chambers (126) is connected to the gas inlet aperture (147) of the radially outer chamber (127).

11. A reciprocating engine according to Claim 9 or 10, characterised in that the radially inner chambers (125) form working chambers of a compressor while the radially outer chambers (127) form working chambers of a compressor or of an internal combustion engine.

12. A reciprocating engine according to one of Claims 9 to 11, characterised in that a waste gas turbine (37c) is connected to the gas outlet orifice (15c) of the radially outer chambers (127) while a turbine compressor (39c) driven by the waste gas turbine (37c) is connected to the gas inlet aperture (131) of the radially inner chambers (125).

13. A reciprocating engine according to one of Claims 1 to 12, characterised in that the pistons (17) are narrower in the peripheral direction of the cylinder rotor (5) than in its axial direction.

14. A reciprocating engine according to Claim 13, characterised in that the broad sides of the piston (17) are flat while the narrow sides are likewise flat or of semi-cylindrical shape.

15. A reciprocating engine according to Claim 14, characterised in that there are in grooves on the broad sides and the narrow sides of the piston separate sealing strip portions (75) which overlap at the transition from the broad sides into the narrow sides.

16. A reciprocating engine according to Claim 14, characterised in that inserted into encircling grooves in the piston (17) are U-shaped sealing strips (76) which enclose the narrow sides between their flanges.

17. A reciprocating engine according to one of Claims 1 to 16, the cylinders (15c) being open towards the periphery of the cylinder rotor (5c) while the engine base forms a housing (1c) which closely surrounds the periphery of the cylinder rotor (5c), characterised in that the cylinder rotor (5c) has a slightly conical outer peripheral surface (9c) and in that in the housing (1c) has, axially adjustable in relation to the cylinder rotor (5c), a peripheral wall (121) which encloses the cylinder rotor (5c) with an inner conical peripheral surface complementary to the conical peripheral surface (9c) of the cylinder rotor (5c).

18. A reciprocating engine according to one of Claims 1 to 7, the cylinders (17) being open towards the periphery of the cylinder rotor (5) while the engine base forms, closely surrounding the periphery of the cylinder rotor (5), a housing (1) in which there is at least one gas inlet aperture (47) which overlaps the cylinders (15) over a part of its rotary travel and at least one gas outlet orifice (51) which overlaps the cylinders (15) in another part of its rotary travel, characterised in that the gas inlet aperture (47) is connected to a compressor (39) for fresh air which is to be introduced into the cylinders (15), and in particular is connected to a compressor turbine and in that to drive the compressor (39) a waste gas engine (37), particularly a waste gas turbine, is provided which is connected to the gas outlet orifice (51) and in that a fuel feed means (45) is provided which feeds the fuel between the compressor (39) and the gas inlet aperture (47) for compressed fresh air and in that the gas outlet orifice (51) is connected to a heat exchanger (46) which heats the compressed fresh air or the mixture of fuel and fresh air flowing through the gas feed line from the compressor (39) to the gas inlet aperture (47).

19. A reciprocating engine according to Claim 18, characterised in that the heat exchanger (46) forms a part of the wall of the housing (1) in the region of the gas outlet orifice (51).

20. A reciprocating engine according to Claim 18 or 19, characterised in that the heat exchanger (46) comprises an exchanger body (57) having first passages (65) extending substantially radially of the first axis of rotation (7) and adjacent the gas outlet orifice (51) and having second passages (59) extending substantially in the tangential direction of the cylinder rotor (5) and leading from the compressor (39) to the gas inlet aperture (47).

21. A reciprocating engine according to one of Claims 1 to 20, characterised in that on at least one of the two end faces of the cylinder rotor (5) and on the end face of a housing (1) surrounding the cylinder rotor and formed by the engine base and which is adjacent to the said end face there are coaxial with the axis of rotation (7) a plurality of annular cooling fins (77, 79) which alternately inter-engage to form a labyrinth.

22. A reciprocating engine according to Claim 21, characterised in that the labyrinth formed by the cooling fins (77, 79) has its inner periphery and its outer periphery connected to an oil circuit and in that, at the transition from an outer shell into the end face forming the labyrinth of cooling fins, the cylinder rotor (5) has at least one spinner disc (87) which forms a labyrinthine seal between the inner shell of the housing (1) and a peripheral chamber (85) of the housing (1) which closes off the labyrinth of cooling fins.

## Revendications

1. Machine à pistons, en particulier moteur à combustion à pistons, comportant une base (1) et un rotor à cylindres (5) monté tournant autour d'un premier axe de rotation (7), sur la base (1), lequel rotor comporte au moins un groupe de trois paires de cylindres , décalées angulairement entre elles de 120° autour du premier axe de rotation (7), dont les cylindres (15), formant les paires, sont montés sur des côtés se faisant face du premier axe de rotation (7) selon un même axe, perpendiculairement au premier axe de rotation (7), comportant des pistons (17) montés coulissants dans les cylindres (15), dont les pistons (17), associés aux paires de cylindres (15), sont rigidement assujettis entre eux, deux par deux, par des tiges de piston (19), et comportant un vilebrequin (23) monté sur la base (1), tournant autour d'un deuxième axe de rotation (25), parallèle au premier axe de rotation (7), décalé d'une excentricité (e) prédéterminée, vilebrequin sur lequel les tiges de piston (19) des paires de pistons(17) sont guidées au moyen de paliers excentriques (27, 31) qui, décalés angulairement les uns par rapport aux autres de 120° autour du deuxième axes de rotation (25) et fixes par rapport au vilebrequin (23), définissent des troisièmes axes de rotation (33) dont chacun est décalé parallèlement, de l'excentricité (e) prédéterminée, par rapport au deuxième axe de rotation (25), les paliers excentriques (27, 31) comportant des disques circulaires d'excentrique (27) reliés de manière fixe au vilebrequin (23), dont les axes définissent les troisièmes axes de rotation (33) et sont montés tournants dans des ouvertures-paliers (29) des tiges de piston (19) et le rotor à cylindres (5) étant accouplé solidaire en rotation avec le vilebrequin (23), exclusivement par les tiges de piston (19),
caractérisé en ce que le rayon des cercles d'appui (r) des disques circulaires d'excentrique (27) est d'une part supérieur à l'excentricité (e) prédéterminée et en ce que le rapport entre le rayon du cercle d'appui (r) des disques circulaires d'excentrique (27) et l'excentricité (e) prédéterminée, est inférieur à 4.

2. Machine à pistons selon la revendication 1, caractérisée en ce que le rapport entre le rayon d'appui, des disques circulaires d'excentrique (27) et l'excentricité prédéterminée, est tel que pour chaque paire de pistons (17) on a la relation${\text{arc tan µ}}_{\text{k}}^{\text{-1}} \text{- arc sin ⁻} \frac{\text{r/e}}{\sqrt{{\text{1+µ}}_{\text{e}} \text{⁻²}}} \text{<} \frac{\text{π}}{\text{3}} \text{-}$ dans laquelle
µe est le coefficient de friction du palier excentrique (27, 31),
µₖ est le coefficient de friction du piston (17) dans le cylindre (15),
r est le rayon du cercle d'appui du palier excentrique (27, 31) et
e est l'excentricité prédéterminée.

3. Machine à pistons selon la revendication 1 ou 2, caractérisée en ce que le rapport entre le rayon du cercle d'appui (r) des disques circulaires d'excentrique (27) et l'excentricité (e) prédéterminée est inférieur à 3.

4. Machine à pistons selon l'une des revendications 1 à 3, caractérisée en ce que les paliers excentriques sont conçus sous la forme de roulements à aiguilles (29) dont les voies de roulement intérieures pour les disques circulaires d'excentrique (27) et leurs voies de roulement extérieures sont formées directement sur les ouvertures-paliers (29), non divisées périphériquement, des tiges de piston (19) et en ce que les disques circulaires d'excentrique (27) se prolongent les uns les autres exclusivement dans les zones de section transversale, qui se situent radialement à l'intérieur des surfaces de section transversale, entourées par les voies de roulement intérieures.

5. Machine à pistons dans laquelle les cylindres (17) sont ouverts vers la périphérie du rotor à cylindres (5), la base de la machine forme un carter (1) entourant étroitement la périphérie du rotor à cylindres (5), carter dans lequel il est prévu au moins un orifice d'entrée de gaz (47) recouvrant les cylindres (15) sur une partie du parcours de rotation et au moins un orifice de sortie de gaz (51), recouvrant les cylindres (15) sur une autre partie du parcours de rotation et l'orifice d'entrée de gaz (47) est relié à un compresseur (39) pour les gaz frais entrant dans les cylindres (15), en particulier une turbine de compresseur, selon l'une des revendications 1 à 4,
caractérisée en ce que chaque cylindre (15) enferme un volume mort dans la position de point mort radialement extérieure de son piston (17) et en ce que l'orifice d'entrée de gaz (47) est situé de manière que le volume mort puisse être alimenté en gaz frais, avant que le piston (17) n'atteigne la position de point mort radialement extérieure.

6. Machine à pistons selon la revendication 5, caractérisée en ce que le volume mort est formé par au moins un creux (50 ; 50b) pratiqué dans le toit du piston (17 ; 17b).

7. Machine à pistons dans laquelle les cylindres (17b) sont ouverts vers la périphérie du rotor à cylindres (5b), la base de la machine forme un carter (1b) entourant étroitement la périphérie du rotor à cylindres (15b), carter dans lequel il est prévu au moins un orifice d'entrée de gaz (47b) recouvrant les cylindres (15b) sur une partie du parcours de rotation et au moins un orifice de sortie de gaz (51b), recouvrant les cylindres (15b) sur une autre partie du parcours de rotation et l'orifice d'entrée de gaz (47b) est relié à un compresseur (39b) pour les gaz frais entrant dans les cylindres (15b), en particulier une turbine de compresseur, selon l'une des revendications 1 à 6,
caractérisée en ce que l'orifice de sortie de gaz (51b) forme deux sorties (111, 113) se succèdent dans la direction périphérique, séparées l'une de l'autre, dont la sortie (111) alimentée en premier lors de la rotation du rotor à cylindres, est reliée à une turbine à gaz d'échappement (37b).

8. Machine à pistons selon la revendication 7, caractérisée en ce que les deux sorties (111, 113) sont séparées l'une de l'autre périphériquement par une zone de paroi (115) du carter (1b), qui est plus large que l'ouverture des cylindres sur la périphérie du rotor à cylindres (5b).

9. Machine à pistons dans laquelle la base de la machine forme un carrier (1c) entourant étroitement la périphérie du rotor à cylindres (15c), carter dans lequel il est prévu au moins un orifice d'entrée de gaz (47c) recouvrant les cylindres (15c) sur une partie du parcours de rotation et au moins un orifice de sortie de gaz (51c), recouvrant les cylindres (15c) sur une autre partie du parcours de rotation et l'orifice d'entrée de gaz (47c) est relié à un compresseur (39c) pour les gaz frais entrant dans les cylindress (15c), en particulier une turbine de compresseur, selon l'une revendications 1 à 8,
caractérisée en ce que les cylindres (15c) du rotor à cylindres (5c) sont fermés radialement, des deux côtés du piston (17c), pour former chacun deux chambres (125, 127) séparées l'une de l'autre par le piston (17c), et en ce qu'aux chambres (125) radialement intérieures et aux chambres (127) radialement extérieures sont associés des orifices d'entrée de gaz (131) particuliers et des orifices de sortie de gaz (133) particuliers.

10. Machine à pistons selon la revendication 9, caractérisée en ce que l'orifice de sortie de gaz (133) des chambres (125) radialement intérieures communique avec l'orifice d'entrée de gaz (147) des chambres (127) radialement extérieures.

11. Machine à pistons selon la revendication 9 ou 10, caractérisée en ce que les chambres (125) radialement intérieures forment des chambres de travail d'un compresseur et les chambres (127) radialement extérieures des chambres de travail d'un compresseur ou d'un moteur à combustion.

12. Machine à pistons selon l'une des revendications 9 à 11, caractérisée en ce qu'une turbine à gaz d'échappement (37c) est raccordée à l'orifice de sortie de gaz (15c) des chambres (127) radialement extérieures et un compresseur de turbine (37c), entraîné par la turbine à gaz d'échappement (37c), est raccordé à l'orifice d'entrée de gaz (131) des chambres (125) radialement intérieures.

13. Machine à pistons selon l'une des revendications 1 à 12, caractérisée en ce que les pistons (17) sont plus étroits dans la direction périphérique du rotor à cylindres (5) que dans sa direction axiale.

14. Machine à pistons selon la revendication 13,
caractérisée en ce que les côtés larges du piston (17) sont plans et ses côtés étroits sont également plans ou semi-cylindriques.

15. Machine à pistons selon la revendication 14,
caractérisée en ce que dans des rainures pratiquées sur les côtés larges et sur les côtés étroits du piston (17), sont placés des segments d'échanchéité (75), qui se recouvrent à la transmission entre les côtés larges et les côtés étroits.

16. Machine à pistons selon la revendication 14,
caractérisée en ce que dans des rainures périphériques du piston (17) sont placées des lèvres d'étanchéité (76) en U qui enferment les côtés étroits entre leurs branches.

17. Machine à pistons selon l'une des revendications 1 à 16, dans laquelle les cylindres (15c) sont ouverts vers la périphérie du rotor à cylindres (5c) et la base de la machine forme un carter (1c) entourant étroitement le rotor à cylindres (5c),
caractérisée en ce que le rotor à cylindres (5c) présente une surface périphérique (9c) extérieure légèrement conique et en ce que le carter (1c) comporte une paroi périphérique (121) réglable axialement par rapport au rotor à cylindres (5c), entourant le rotor à cylindres (5c), avec une surface périphérique conique, intérieure, complémentaire de la surface périphérique (9c) conique du rotor à cylindres (5c).

18. Machine à pistons selon l'une des revendications 1 à 17, dans laquelle les cylindres (17) sont ouverts vers la périphérie du rotor à cylindres (5) et la base de la machine forme un carter (1) entourant étroitement la périphérie du rotor à cylindres (5), carter dans lequel il est prévu au moins un orifice d'entrée de gaz (47) recouvrant les cylindres (15) sur une partie du parcours de rotation et au moins un orifice de sortie de gaz (51), recouvrant les cylindres (15) sur une partie du parcours de rotation
caractérisée en ce que l'orifice d'entrée de gaz (47) est relié avec un compresseur (39) pour de l'air frais entrant dans les cylindres (15), en particulier à une turbine de compresseur, en ce que pour l'entraînement du compresseur (39) il est prévu une machine de travail à gaz d'échappement (37), raccordée à l'orifice de sortie des gaz (51), en particulier une turbine à gaz d'échappement, en carburant (45) qui envoie le carburant, entre le compresseur (39) et l'orifice d'entrée de gaz (47), à l'air frais comprimé et en ce que l'orifice de sortie de gaz (51) est relié à un échangeur de chaleur (46), qui chauffe l'air frais comprimé ou le mélange d'air frais et de carburant, passant dans le parcours d'arrivée des gaz, du compresseur (39) à l'orifice d'entrée des gaz (47).

19. Machine à pistons selon la revendication 18,
caractérisée en ce que l'échangeur de chaleur (46) forme une partie de paroi du carter (1), dans la zone de l'orifice de sortie des gaz (51).

20. Machine à pistons selon la revendications 18 ou 19, caractérisée en ce que l'échangeur de chaleur (46) comporte un corps d'échangeur (57) avec des premiers canaux (65) se raccordant à l'orifice de sortie des gaz (51), s'étendant sensiblement radialement par rapport au premier axe de rotation (7) et avec des seconds canaux (59) s'étendant sensiblement dans la direction tangentielle du rotor à cylindres (5), menant du compresseur (39) à l'orifice d'entrée des gaz (47).

21. Machine à pistons selon l'une des revendications 1 à 20, caractérisée en ce que sur l'un au moins des deux cotés frontaux du rotor à cylindres (5) et sur le côté frontal, voisin de ce côté frontal, d'un carter (1) formé par la base de la machine, entourant le rotor à cylindres, il est prévu plusieurs ailettes de refroidissement (77, 79) annulaires, coaxiales à l'axes de rotation (7), qui s'emboîtent alternativement les unes dans les autres pour former un labyrinthe.

22. Machine à pistons selon la revendication 21,
caractérisée en ce que le labyrinthe, formé par les ailettes de refroidissement (77, 79), est raccordé avec son pourtour intérieur et son pourtour extérieur, à un circuit d'huile et en ce que le rotor à cylindres (5) comporte, à la transition entre une enveloppe extérieure et le côté frontal formant le labyrinthe à ailettes de refroidissement, au moins un disque centrifuge (87), qui forme une étanchéité en labyrinthe entre l'enveloppe intérieure du carter (1) et une chambre périphérique (85) du carter (1), entourant le labyrinthe à ailettes de refroidissement.
